# FASCICULE DE BREVET EUROPEEN

(11) **EP 1 296 779 B1**
(45) Date de publication et mention de la délivrance du brevet: **02.02.2005**
(21) Numéro de dépôt: 00922728.1
(22) Date de dépôt: 25.04.2000
(51) Int. Cl.: B08B 9/032, B08B 3/08

(54) **PROCEDE DE NETTOYAGE ET DE DEGRAISSAGE EN CONTINU DES CIRCUITS D'EXTRACTION DE CUISINES ET DE NEUTRALISATION DES ODEURS EN SORTIE EXTERIEURE DES GAINES ET APPAREIL CORRESPONDANT**
KONTINUIERLICHES VERFAHREN ZUR REINIGUNG UND ENTFETTUNG VON KÜCHENABZUGSSYSTEMEN UND ZUR NEUTRALISIERUNG VON AUSLASSGERÜCHEN UND ENTSPRECHENDE VORRICHTUNG
METHOD FOR CONTINUOUSLY CLEANING AND REMOVING GREASE FROM KITCHEN EXTRACTION CIRCUITS AND FOR NEUTRALISING ODOURS AT THE OUTLET OF EXHAUST DUCTS AND CORRESPONDING APPARATUS

(43) Date de publication de la demande: 02.04.2003
(73) Titulaire: Sylvestre, Gabriel, 06150 Cannes La Bocca (FR)
(72) Inventeur: Sylvestre, Gabriel, 06150 Cannes La Bocca (FR)
(74) Mandataire: Bratel, Gérard
(86) Numéro de dépôt international: PCT/FR2000/001077
(87) Numéro de publication internationale: WO 2001/081020

(56) Documents cités:
- DE-A- 19 626 898
- FR-A- 2 597 012

## Description

La présente invention concerne un dispositif pour nettoyer et dégraisser en continu, sans intervention manuelle, les circuits et gaines de ventilation et d'extraction d'air vicié par la cuisson puis aspiré à partir des hottes de cuisines, ainsi que tous conduits ou gaines susceptibles d'être encrassés par des matières organiques. Elle permet aussi de neutraliser les odeurs en sortie extérieure (ou intérieure) des gaines d'extraction et de ventilation de cuisine ou de toute autre sortie d'air ou de corps gazeux malodorants.

Le dispositif selon l'invention consiste à créer un brouillard d'eau extrêmement fin auquel est mélangé, dans des proportions variables, un produit ou des produits contenant principalement des bactéries et enzymes sélectionnées pour la biodégradation et la digestion des graisses et matières organiques, préservant ainsi la propreté continuelle des gaines et conduits tout en contribuant à l'élimination des odeurs en évitant les dépôts de graisses à l'intérieur de ces conduits, gaines, et tous autres endroits susceptibles d'être encrassés (moteurs d'extraction etc) ; des huiles essentielles et essences naturelles pour neutraliser les odeurs ainsi que tout autre produit pouvant contribuer à l'amélioration de la santé ou de l'hygiène.

Les techniques actuelles utilisées pour dégraisser et nettoyer l'intérieur des gaines d'extraction et de ventilation de cuisson sont essentiellement manuelles ou mécaniques. Elles sont extrêmement lourdes, onéreuses et incommodes car elles nécessitent un arrêt du fonctionnement de la cuisine ou des autres fonctions industrielles pendant le temps nécessaire à ces nettoyages. Un tel dispositif est exposé dans DE-A-19626898.

La configuration des gaines, leur cheminement dans des endroits très souvent inaccessibles et pouvant avoir des longueurs importantes font qu'il est pratiquement impossible de les nettoyer, autant qu'il est presque toujours aussi impossible de faire quelques vérifications, tant pour évaluer l'encrassement que pour vérifier l'action du nettoyage traditionnel.

La possibilité de le faire par robots téléguidés à l'intérieur des gaines avec télévision, dispositifs de nettoyage et de chenilles pour avancer à l'intérieur de gaines encrassées, est à l'étude, les prototypes atteignant des prix d'utilisations qui sont totalement impossibles à considérer en exploitation commerciale.

Les techniques actuelles utilisées pour l'élimination des odeurs sont aussi lourdes, onéreuses, incommodes, encombrantes, parfois dangereuses à mettre en oeuvre et à exploiter (charbons actifs, ozone, lavage d'air, pyrolyse...).
L'invention a pour objet de remédier à ces inconvénients pour la sécurité pour l'environnement et l'hygiène, tant à l'intérieur que pour le voisinage. Elle se caractérise par différentes technologies associées :
- création d'une machine qui a pour fonction de mélanger l'eau et les produits en dosages déterminés, de mettre ce mélange en haute pression tout en le chauffant, de diffuser le mélange sous forme de brouillard, souvent le plus fin possible à l'intérieur des gaines d'extraction, ou de grosseurs différentes suivant les spécificités de l'opération à réaliser.
- traitement de l'eau en agissant sur les cristaux de carbonate de calcium et de magnésium, les micro- organismes, les différents minéraux contenus dans l'eau afin que le contact au niveau moléculaire du produit et de l'eau transformés en brouillard extrêmement fin soit accéléré et se fasse le plus rapidement possible en étant véhiculé et réparti de manière homogène sur toute la longueur des gaines et surfaces à traiter.
- sélection de produits biologiques émulsifiants et/ou biodégradants ainsi que d'huiles essentielles, essences naturelles, produits aseptisant et autres ayant des effets bénéfiques pour la neutralisation des odeurs, la santé, l'hygiène et diverses autres applications.

Les schémas de principe ci-joints illustrent l'invention avec références aux différents principes énumérés ci-dessus.
Figure 1 - Avec réservoir d'alimentation en mélange.
Figure 2 - Sans réservoir d'alimentation en mélange.

La machine (figure 1/2) est composée de dispositifs de mélange de l'eau du réseau urbain avec le produit sélectionné mélangé dans un réservoir (9) par des pompes doseuses (2) proportionnelles, péristaltiques ou par système venturi. Leur nombre va varier suivant la spécificité de l'endroit à traiter (de 1 à 3 en général) une variante de la machine (figure 2/2) est de réaliser le mélange directement dans l'arrivée du tuyau d'eau qui alimente directement la pompe haute pression (sans réservoir).La pompe (3) ainsi alimentée va mettre le mélange en pression (entre 25 et 100 bars suivant les besoins spécifiques) et le véhiculer par l'intermédiaire de flexibles haute pression (4) sur une buse ou plusieurs buses spéciales (5) qui vont être adaptées aux besoins spécifiques de l'installation à traiter et vont varier par leur nombre, leur débit/horaire (aussi fonction de la pression utilisée), et la grosseur des gouttelettes produites (de 2 à 15 microns jusqu'à 50 -100 microns). La mise en pression de l'eau va élever sa température, favorisant l'éveil des bactéries du fait de l'utilisation par les buses (5) d'un débit moindre que celui refoulé par la pompe (3) et qui se fera par recyclage de l'eau non utilisée dans le réservoir en maintenant le mélange à la température d'éveil des bactéries.

Les flexibles haute pression (4) vont permettre les chemins les plus sinueux, sans limite de distance permettant de positionner à l'endroit le plus adapté les buses (5) dont le nombre et le choix sera déterminé par la puissance, le volume d'extraction, le cheminement et la longueur des gaines. Une unité de commande programmable (6) permet, par un système d'électrovannes et de temporisation contenant plusieurs circuits, toutes les possibilités de réglages :
- Pourcentage de dilution du produit dans l'eau en commandant la, ou les pompes doseuses.
- Horloges 7 jours sur 7, 24 h sur 24 permettent de programmer le fonctionnement de la machine et de ses différents circuits aux horaires sélectionnés.
- Adaptation du fonctionnement des circuits d'alimentation des buses (5) suivant les périodes où le procédé a besoin de plus de puissance.

Tous ces éléments sont enfermés dans une armoire de protection et de sécurité.

Le dispositif de traitement de l'eau (1) d'alimentation a pour but d'obtenir une eau favorable au contact des composants actifs du produit à l'eau, à la transformation du mélange en brouillard, puis de répartir de manière homogène ces mêmes composants actifs aux graisses et autres matières organiques tout le long des gaines ainsi qu'à l'air vicié. Pour cela nous utiliserons un procédé qui va agir sur les carbonates de calcium ou de magnésium contenus dans l'eau, en réalisant des formes calciques subnaniques par sursaturation d'ions calciques. Ces formes vont réaliser un substrat de cristaux expansés type flocon très nombreux et très légers de forme octogonales servant de base pour véhiculer efficacement les éléments neutralisateurs, les bactéries et enzymes, en augmentant les surfaces de contact. Cela équivaut à retarder la vitesse de propagation de la vapeur d'eau véhiculée par l'extraction d'air contenant les produits actifs et leur donner plus de temps de contact avec l'air et les matières à traiter. Ce phénomène est amplifié par la diminution de la densité des corps donnant encore plus de possibilités de contact tant dans l'air véhiculé et tourbillonnant que pour se répartir sur les surfaces intérieures des gaines. Cela est obtenu en faisant passer l'eau dans des cartouches contenant 2 matériaux de signes opposés créant un champ électro-magnétique (fer et manganèse catalysés).

La sélection des produits actifs biologiques, des huiles essentielles, essences naturelles (ou autres suivant applications demandées) se fait pour leurs capacités de biodégradation des graisses, de digestion des graisses et matières organiques, de neutralisation des odeurs, d'aseptisation du milieu par effet naturel (huiles essentielles)

Le procédé permettra aussi la dispersion de produits bénéfiques pour la santé et l'hygiène dans les circuits de ventilation intérieurs. Le développement des produits de la biotechnologie nous assure une évolution constante dans la possibilité d'adapter notre sélection aux spécificités des problèmes à traiter.

## Revendications

1. Dispositif entièrement automatique de dégraissage, nettoyage en continu de conduits de ventilation et d'extraction de cuisines et de tous autres conduits ou gaines susceptibles d'être encrassés par des graisses ou autres matières organiques et de contrôle des odeurs d'air vicié ou de tout autre corps gazeux malodorant en sortie extérieure des systèmes d'extraction de cuisine **caractérisé par** un ensemble contenant des moyens de traitement d'eau (1), une pompe doseuse (2) permettant de mélanger à l'eau un produit contenant des bactéries et enzymes pouvant biodégrader et digérer les graisses et matières organiques et des moyens d'application d'huile essentielles et essences naturelles ( 8) ayant des propriétés de neutralisation des odeurs sous forme de brouillard, une pompe haute pression ( 3) propulsant par l'intermédiaire de buses spéciales (5) le produit à l'intérieur des gaines d'extraction, le tout commandé automatiquement par des horloges de temporisation et des électovannes (6) qui vont aboutir à la création d'un brouillard d'eau de gouttelettes très fines 2-15 microns qui va véhiculer les produits actifs mélangés à l'eau assurant leur contact avec toutes les longueurs de gaines et autres parties susceptibles de s'encrasser, l'air extrait étant totalement imprégné du brouillard et par conséquent des produits.

2. Procédé d'utilisation du dispositif selon la revendication 1 **caractérisé en ce que** l'eau d'arrivée à laquelle vont être mélangés les produits est spécialement traitée selon un dispositif (1) agissant sur les carbonates contenus dans l'eau, les transformant en formes calciques subnaniques en développement constant tout en les allégeant, multipliant ainsi la surface de contact et d'imprégnation des produits utilisés, favorisant leur association et augmentant ainsi considérablement leur efficacité. Cela est réalisé en faisant passer l'eau dans des cartouches contenant 2 matériaux de signes opposés créant un champ électro magnétique (fer et manganèse catalysés).

3. Procédé d'utilisation du dispositif selon la revendication 2 **caractérisé par** l'utilisation d'un dispositif additionnel de retour de la pompe au réservoir (9) pour chauffer l'eau (7) en utilisant la chaleur créée par la mise en pression de l'eau en quantité supérieure à celle évacuée par les buses sous forme de brouillard et permettre ainsi l'éveil des bactéries préalablement à leur dispersion dans les gaines d'extraction et/ou de ventilation.

4. Procédé d'utilisation du dispositif selon les revendications 2 et 3 **caractérisé par** l'utilisation d'un dispositif de pompes doseuses (2), contrôlées automatiquement par des électrovannes (6) elles même commandées par des horloges de temporisation (6), qui vont permettre de régler les pourcentages de dilution des produits dans l'eau afin d'augmenter ou de diminuer la puissance du système selon la quantité de produit dans l'eau et de régler les temps de fonctionnement adaptés aux horaires où la production de graisse ou autres matières organiques sont les plus fortes.

5. Procédé d'utilisation du dispositif selon les revendications 2, 3 et 4 **caractérisé par** l'utilisation de flexibles haute pression (4) qui vont permettre les cheminements les plus sinueux et permettre le positionnement des buses (5) aux endroits les plus appropriés sans considération de distance, n'ayant pratiquement pas de perte de charge, la puissance de la pompe étant supérieure au débit utilisé.

6. Procédé d'utilisation du dispositif selon les revendications 2, 3, 4, 5 **caractérisé par** l'utilisation de buses (5) permettant un réglage suivant, le nombre de buses installées, la dimension des gouttelettes et le débit de chaque buse selon la spécificité de l'endroit à traiter en utilisant aussi, en réglage supplémentaire, la variation de pression.

7. Procédé d'utilisation du dispositif selon les revendications 2, 3, 4, 5, 6 **caractérisé par** l'utilisation de produits (8) contenant des bactéries et des enzymes sélectionnés qui vont biodégrader et digérer les graisses et toutes autres matières organiques.

8. Procédé d'utilisation du dispositif selon les revendications 2, 3, 4, 5, 6, 7 **caractérisé par** l'utilisation de produits (8) composés d'huiles essentielles et d'essences naturelles qui vont modifier la nature olfactive de la mauvaise odeur jusqu'à sa disparition suivant le principe de la neutralisation.

9. Procédé d'utilisation du dispositif selon les revendications 2, 3, 4 ,5, 6, 7 et 8 permettant son fonctionnement sans réservoir d'eau d'alimentation (9) **caractérisé par** l'arrivée d'eau du réseau directement à la pompe (3) le dosage (2) se faisant directement sur le tuyau d'arrivée d'eau. Figure 2/2.

10. Utilisation du dispositif selon la revendication 1 ou du procédé selon les revendications 2 à 9 **caractérisé par** son utilisation dans les gaines de ventilation d'immeubles, d'usines, de bureaux, de collectivités, d'hôtels, d'hôpitaux pour l'application de produit spécifiques pour l'aseptisation, l'hygiène, la santé, la prévention épidémique véhiculés par un brouillard d'eau dont la définition et la résolution sont adaptés au produit à disperser.

## Claims

1. A completely automatic device for the continuous degreasing and cleaning of kitchen ventilation and extraction pipes and all other pipes or ducts which are likely to be soiled by grease or other organic materials, and for controlling odours of polluted air or of any other malodorous, gaseous body at the external outlet of kitchen extraction systems, **characterised by** an assembly containing water treatment means (1), a metering pump (2) which enables water to be mixed with a product containing bacteria and enzymes which are capable of biodegrading and digesting grease and organic materials, and means of application of essential oils and natural essences (8) having the property of neutralising odours in the form of an aerosol, and a high pressure pump (3) which conveys the product via special nozzles (5) to the interior of extraction ducts, the whole being automatically controlled by dwell time clocks and solenoid valves (6) which result in the creation of an aqueous aerosol comprising very fine droplets, of 2-15 microns, which convey the active products mixed with water and ensure the contact thereof with the entire lengths of ducts and other parts which are likely to be contaminated, the extracted air being completely impregnated with the aerosol and consequently with said products.

2. A method of using the device according to claim 1, **characterised in that** the inlet water with which the products are mixed is specially treated in a device (1) which acts on carbonates contained in the water, constantly transforming them into sub-nanometre calcareous forms whilst reducing the volume thereof, thus increasing the contact and impregnation surface area of the products used, favouring the interaction thereof and thus considerably increasing their efficacy. This is effected by passing the water into cartridges containing two materials of opposite signs which create an electromagnetic field (catalysed iron and manganese).

3. A method of using the device according to claim 2, **characterised by** an additional return device from the pump to the reservoir (9) for heating the water (7) using the heat created by the pressurisation of water in an amount greater than that removed by the nozzles in the form of an aerosol, thus permitting the activation of bacteria prior to the dispersion thereof in the extraction and/or ventilation ducts.

4. A method of using the device according to claims 2 and 3, **characterised by** the use of a device comprising metering pumps (2) which are automatically controlled by solenoid valves (6) which are themselves controlled by dwell time clocks (6) which enable the percentage dilution of the products in water to be adjusted in order to increase or decrease the capacity of the system according to the amount of product in the water and to effect controlled adaptation of the times of operation to the hours when the production of grease or other organic materials is at its highest.

5. A method of using the device according to claims 2, 3 and 4, **characterised by** the use of high pressure hoses (4) which permit the most meandering progressions and which enable nozzles (5) to be positioned at the most appropriate places irrespective of distance and with practically no loss of output, the capacity of the pump being greater than the flow rate used.

6. A method of using the device according to claims 2, 3, 4, 5, **characterised by** the use of nozzles (5) which enable control to be effected depending on the number of nozzles installed, on the dimensions of the droplets and on the flow rate from each nozzle according to the specificity of the location to be treated, by employing pressure variation also as an additional control.

7. A method of using the device according to claims 2, 3, 4, 5, 6, **characterised by** the use of products (8) containing selected bacteria and enzymes which biodegrade and digest grease and all other organic materials.

8. A method of using the device according to claims 2, 3, 4, 5, 6, 7, **characterised by** the use of products (8) composed of essential oils and natural essences which modify the olfactory nature of the unpleasant odour until it disappears, based on the principle of neutralisation.

9. A method of using the device according to claims 2, 3, 4, 5, 6, 7 and 8 which enables said device to operate without a water supply reservoir (9), **characterised by** the input of mains water directly to the pump (3), metering (2) being effected directly at the water inlet pipe. Figure 2/2.

10. Use of the device of Claim 1 or the method of claims 2 to 9, **characterised by** the use thereof in ventilation ducts of buildings, factories, offices, communities, hotels and hospitals for the application of specific products for sterilisation, hygiene or health or for the prevention of epidemics which are conveyed by an aqueous aerosol, the definition and resolution of which are adapted to the product to be dispersed.

## Patentansprüche

1. Vollständig automatische Vorrichtung zur kontinuierlichen Entfettung und Reinigung von Küchenbelüftungs- und Küchenabzugs-Leitungen und von anderen Leitungen oder Schläuchen, die von Fetten oder anderen organischen Substanzen verunreinigt werden können, und zur Prüfung von Gerüchen der Umlaufluft oder irgendeines anderen am Auslass von Küchenabzugssystemen schlecht riechenden Gaskörpers, **dadurch gekennzeichnet, dass** sie aus einem Ensemble besteht, das umfasst: Mittel zur Wasserbehandlung (1), eine Dosierpumpe (2), die es ermöglicht, dem Wasser ein Produkt zuzumischen, das Bakterien und Enzyme enthält, die die Fette und organischen Substanzen biologisch abbauen und zersetzen können, und Mittel (8) zum Einsatz in Nebelform von ätherischen Ölen und Natur-Essenzen mit geruchsbindenden Eigenschaften, eine Hochdruckpumpe (3), die mittels Spezialdüsen (5) das Produkt im Innern der Abzugsleitungen durchtreibt, wobei das Ganze automatisch von Zeitschaltuhren und Elektroventilen (6) gesteuert wird, die zur Erzeugung eines Wassemebels aus sehr feinen Tröpfchen von 2 - 15 Mikrometern führen, der die dem Wasser beigemischten Aktivsubstanzen transportiert, wobei er ihren Kontakt über die gesamte Länge der Leitungen und mit anderen Teilen, die verfetten können, gewährleistet, weil die Abzugsluft vollständig vom Nebel und folglich von den Produkten durchsetzt ist.

2. Verfahren zur Verwendung der Vorrichtung nach Anspruch 1, **dadurch gekennzeichnet, dass** das einlaufende Wasser, dem die Produkte beigemischt werden sollen, mittels einer Vorrichtung (1) speziell behandelt wird, die auf die im Wasser enthaltenen Karbonate einwirkt, indem sie sie in fortlaufendem Prozess in Sub-Nanobereichs-Kalziumverbindungen umwandelt und dabei gleichzeitig dispergiert, wobei so die Kontakt- und Imprägnier-Oberfläche der benutzten Produkte vervielfacht wird, was ihre Zusammenführung begünstigt und demnach ihre Wirksamkeit beträchtlich erhöht. Das wird erreicht, indem das Wasser durch Kartuschen geleitet wird, die zwei Substanzen mit entgegengesetzten Ladungsvorzeichen enthalten, wodurch ein elektromagnetisches Feld erzeugt wird (katalysiertes Eisen und Mangan).

3. Verfahren zur Verwendung der Vorrichtung nach Anspruch 2, **dadurch gekennzeichnet, dass** eine zusätzliche Rücklauf-Vorrichtung von der Pumpe zum Reservoir (9) zur Erwärmung des Wassers (7) eingesetzt wird, wobei die Wärme genutzt wird, die erzeugt wird, indem das Wasser unter Druck gesetzt wird, und zwar in größerer Menge als derjenigen, die von den Düsen in Form von Nebel abgegeben wird, und um so die Warnung vor Bakterien zu ermöglichen, bevor sie sich in den Abzugs- und/oder Belüftungsleitungen verbreiten.

4. Verfahren zur Verwendung der Vorrichtung nach den Ansprüchen 2 und 3, **dadurch gekennzeichnet, dass** eine Vorrichtung von Dosierpumpen (2) eingesetzt wird, die von Elektroventilen (6) automatisch gesteuert werden, die ihrerseits von Zeitschaltuhren (6) gesteuert werden, durch die die Prozentsätze der Verdünnung der Produkte im Wasser reguliert werden können, um die Wirksamkeit des Systems je nach der Produktmenge im Wasser zu erhöhen oder zu vermindern und um die Betriebszeiten in Anpassung an die Zeiten einzustellen, zu denen die Produktion von Fett oder anderen organischen Substanzen am größten ist.

5. Verfahren zur Verwendung der Vorrichtung nach den Ansprüchen 2, 3 und 4, **dadurch gekennzeichnet, dass** Hochdruck-Schläuche (4) verwendet werden, die auch sehr gewundene Leitungsführungen zulassen und die Positionierung der Düsen (5) ungeachtet von Entfernungen an den geeignetesten Stellen erlauben, wobei es praktisch keinen Druckverlust gibt, weil die Leistung der Pumpe höher ist als der genutzte Abfluss.

6. Verfahren zur Verwendung der Vorrichtung nach den Ansprüchen 2, 3, 4 und 5, **dadurch gekennzeichnet, dass** Düsen (5) verwendet werden, die reguliert werden können bezüglich der Anzahl der installierten Düsen, der Größe der Tröpfchen und des Abflusses aus jeder Düse entsprechend den spezifischen Bedingungen der zu reinigenden Stelle, wobei auch die Änderung des Drucks als zusätzliche Regulierungsgröße eingesetzt wird.

7. Verfahren zur Verwendung der Vorrichtung nach den Ansprüchen 2, 3, 4, 5 und 6, **dadurch gekennzeichnet, dass** Produkte (8) verwendet werden, die ausgewählte Bakterien und Enzyme enthalten, die die Fette und alle anderen organischen Substanzen biologisch abbauen und zersetzen.

8. Verfahren zur Verwendung der Vorrichtung nach den Ansprüchen 2, 3, 4, 5, 6 und 7, **dadurch gekennzeichnet, dass** Produkte (8) benutzt werden, die aus ätherischen Ölen und Natur-Essenzen zusammengesetzt sind, die die olfaktorische Beschaffenheit des schlechten Geruchs verändern, bis er nach dem Prinzip der Neutralisation verschwindet.

9. Verfahren zur Verwendung der Vorrichtung nach den Ansprüchen 2, 3, 4, 5, 6, 7 und 8, das deren Betrieb ohne Reservoir (9) für das einlaufende Wasser ermöglicht, **dadurch gekennzeichnet, dass** das Wasser vom Netz direkt zur Pumpe (3) gelangt, wobei die Dosierung (2) direkt am Wasserzuleitungsrohr erfolgt. Figur 2/2.

10. Verwendung der Vorrichtung nach Anspruch 1 oder des Verfahrens nach den Ansprüchen 2 bis 9, **dadurch gekennzeichnet, dass** sie eingesetzt werden bei Ventilationsleitungen von Gebäuden, Fabriken, Büroräumen, Betrieben, Hotels, Krankenhäusern unter Verwendung von Spezialprodukten für die Sterisilierung, Hygiene, Gesundheit, Seuchenvorbeugung, die von einem Wassernebel transportiert werden, dessen Zusammensetzung und Feinheit dem zu dispergierenden Produkt angepasst sind.
